# EUROPÄISCHE PATENTANMELDUNG

(11) **EP 0 955 426 A1**
(43) Veröffentlichungstag der Anmeldung: **10.11.1999**
(21) Anmeldenummer: 99108576.2
(22) Anmeldetag: 06.05.1999
(51) Int. Cl.: E04F 13/08, E04D 3/36

(54) **Befestigungselement, insbesondere für Dämmplatten**

(30) Priorität: 07.05.1998 DE 29808289 U
(71) Anmelder: Berner GmbH, 74653 Künzelsau (DE)
(72) Erfinder: Runge, Erich, 74653 Künzelsau (DE)
(74) Vertreter: Sties, Jochen

(57) **Zusammenfassung**

Ein Befestigungselement, insbesondere für Dämmplatten, mit einer Führungshülse (10), einem Nagel (14) und einem Hohlschaft (12), wobei der Nagel (14) verschiebbar in der Führungshülse (10) aufgenommen ist und die Führungshülse (10) eine Bremsvorrichtung (22, 24) für den Nagel (14) sowie eine Profilierung (20) aufweist, und wobei der Hohlschaft (12) mit einer zur Profilierung (20) der Führungshülse (10) komplementären Profilierung (32) versehen ist und einen Teller (26) aufweist, der an einem zu befestigenden Gegenstand angreifen kann, ist dadurch gekennzeichnet, daß die Bremsvorrichtung aus mehreren sich in der Längsrichtung der Führungshülse (10) erstreckenden Rippen (22, 24) besteht, die auf der Innenwand der Führungshülse (10) ausgebildet sind, und daß die Führungshülse (10) im Inneren des Hohlschafts (12) aufgenommen ist.

## Beschreibung

Die Erfindung betrifft ein Befestigungselement, insbesondere für Dämmplatten, mit einer Führungshülse, eincm Nagel und einem Hohlschaft, wobei der Nagel verschiebbar in der Führungshülse aufgenommen ist und die Führungshülse eine Bremsvorrichtung für den Nagel sowie eine Profilierung aufweist, und wobei der Hohlschaft mit einer zur Profilierung der Führungshülse komplementären Profilierung versehen ist und einen Teller aufweist, der an einem zu befestigenden Gegenstand angreifen kann.

Ein solches Befestigungselement ist aus der europäischen Patentanmeldung EP 0 726 372 A1 bekannt. Bei dieser bekannten Gestaltung dient die Führungshülse als Aufnahme für den mit dem Teller versehenen Hohlschaft und ermöglicht durch Relativverschiebung dieser beiden Teile, die Gesamtlänge des Befestigungselementes an die Dicke des zu befestigenden Gegenstandes, insbesondere der Dämmplatte, anzupassen. Als Bremsvorrichtung wird ein ringartiges Knautschelement verwendet, das an der Unterseite des Nagelkopfes anliegen kann und von diesem zusammengestaucht wird. Auf diese Weise wird verhindert, daß der Boden der Führungshülse übermäßig großen Belastungen ausgesetzt wird, wenn das Material, in das der Nagel eingebracht wird, diesem keinen ausreichenden Widerstand entgegensetzt.

Ausgehend von diesem Stand der Technik besteht die Aufgabe der Erfindung darin, eine verbesserte Bremsvorrichtung bei einem Befestigungselement zu schaffen, bei dem die Führungshülse und der Hohlschaft teleskopartig ineinandergeschoben werden können.

Diese Aufgabe wird bei einem Befestigungselement der eingangs genannten Art dadurch gelöst, daß die Bremsvorrichtung aus mehreren sich in der Längsrichtung der Führungshülse erstreckenden Rippen besteht, die auf der Innenwand der Führungshülse ausgebildet sind, und daß die Führungshülse im Inneren des Hohlschafts aufgenommen ist. Die Verwendung von Rippen, die sich ausgehend von der Innenfläche der Führungshülse aus erstrecken, ermöglicht es durch geeignete Wahl der Abmessungen und Gestaltung, in nahezu beliebiger Weise den Bremsvorgang einzustellen, der erzielt wird, wenn die Rippen an dem Kopf angreifen. Damit gleichzeitig ein großer Bereich für die mögliche Relativverschiebung zwischen der Führungshülse und dem Hohlschaft erhalten wird, umgreift bei der erfindungsgemäßen Ausgestaltung der Hohlschaft die Führungshülse, so daß die beiden Teile relativ zueinander verschoben werden können, ohne daß die auf der Innenseite der Führungshülse ausgebildeten Rippen mit dem Hohlschaft zusammentreffen können.

Vorteilhafte Ausgestaltungen der Erfindung ergeben sich aus den Unteransprüchen.

Die Erfindung wird nachfolgend unter Bezugnahme auf eine bevorzugte Ausführungsform beschrieben, die in den beigefügten Zeichnungen dargestellt ist. In diesen zeigen:
- Figur 1 eine Draufsicht auf ein erfindungsgemäßes Befestigungselement; und
- Figur 2 eine Seitenansicht eines teilweise entlang der Linie II-II von Figur 1 geschnittenen Befestigungselements.

Das in den Figuren 1 und 2 gezeigte Befestigungselement besteht aus einer Führungshülse 10, einem Hohlschaft 12 und einem Nagel 14. Es dient dazu, beispielsweise eine Dämmplatte an einem Untergrund zu befestigen.

Die Führungshulse 10 weist eine Durchgangsbohrung 16 auf, in der der Schaft des Nagels 14 verschiebbar aufgenommen ist. Der Nagel kann durch Einwirken auf den Kopf 18 in den Untergrund eingetrieben werden, so daß die Führungshülse 10 an diesem befestigt ist.

Die Führungshulse 10 weist auf ihrer Außenfläche eine Profilierung auf, die durch einen Gewindegang 20 eines Sägezahngewindes gebildet ist. Das Sägezahngewinde ist so ausgestaltet, daß die steilere Flanke des Gewindegangs auf der der Spitze des Nagels zugewandten Seite angeordnet ist.

Auf ihrer Innenfläche ist die Führungshülse 10 mit zwei Gruppen von Rippen versehen. Die Rippen 22 der ersten Gruppe sind zwischen den Rippen 24 der zweiten Gruppe angeordnet. Bei der gezeigten Ausführungsform werden jeweils vier Rippen einer Gruppe verwendet. so daß insgesamt acht Rippen vorhanden sind, die jeweils einen Winkelabstand von 45° voneinander haben. Jede der Rippen 22, 24 erstreckt sich in der Längsrichtung des Führungsteils 10 und ist bezüglich der Mittelachse des Führungsteils 10 in radialer Richtung ausgerichtet.

Die Rippen 22 der ersten Gruppe sind so ausgeführt, daß die einander zugewandten Vorderseiten der Rippen einen konstanten Abstand voneinander haben. Dieser Abstand entspricht etwa dem Durchmesser des Schaftes des Nagels 14. Am dem Kopf 18 des Nagels zugewandten Ende ist jede Rippe 22 abgerundet ausgeführt.

Die Rippen 24 der zweiten Gruppe sind so ausgebildet, daß die einander zugewandten Vorderflächen einen sich ändernden Abstand voneinander haben. Am dem Kopf 18 des Nagels zugewandten Ende entspricht der Abstand der Vorderflächen der Rippen 24 voneinander etwa dem Durchmesser des Kopfes 18. Am vom Kopf abgewandten Ende der Rippen 24 weisen deren Vorderflächen einen Abstand voneinander auf, der etwa dem Durchmesser des Schaftes des Nagels 14 entspricht. Die Rippen 24 sind also rampenartig ausgebildet.

Der Hohlschaft 14 ist mit einem Teller 26 versehen, der dafür vorgesehen ist, an dem am Untergrund zu befestigenden Gegenstand anzugreifen. Der Teller 26 ist auf seiner dem Nagel 14 zugewandten Seite mit mehreren Versteifungsrippen 28 sowie mehreren Zähnen 30 versehen, die einen besseren Halt des Tellers am zu befestigenden Gegenstand gewährleisten.

An seinem zum Teller entgegengesetzten Ende ist der Hohlschaft mit einer Profilierung versehen, die als Gewindegang 32 eines Sägezahngewindes ausgeführt ist. Der Gewindegang 32 ist mit einer zum Gewindegang 20 der Führungshülse 10 komplementären Gestalt ausgebildet. Die Abmessungen der Führungshülse 10 und des Hohlschafts 12 relativ zueinander sowie die Abmessungen der Gewindegänge 20 und 32 sind so, daß der Hohlschaft 12 unter der Wirkung einer geeigneten Kraft relativ zur Führungshülse 10 verschoben werden kann. Die Anordnung der steileren Flanke des Gewindegangs 20 gewährleistet, daß eine Relativbewegung im Sinne einer Verkürzung der Gesamtlänge des Befestigungselementes wesentlich leichter möglich ist als eine Relativbewegung in entgegengesetzter Richtung; wenn der Hohlschaft 12 also ausreichend weit auf die Führungshülse 10 aufgeschoben ist. kann er quasi nicht mehr von der Führungshülse abgezogen werden. Die Gesamtlänge des Befestigungselementes kann außerdem dadurch eingestellt werden, daß der Hohlschaft 12 relativ zur Führungshülse 10 verdreht wird, wodurch der Hohlschaft 12 weiter auf die Führungshülse 10 aufgeschraubt oder abgeschraubt wird.

Es ist lediglich das bezüglich Figur 2 untere Ende des Hohlschafts 12 mit dem Gewindegang 32 versehen. In der Mitte zwischen dem Teller 26 und dem mit dem Gewindegang 32 versehenen Ende ist der Hohlschaft 12 mit einem gewindelosen Bereich größeren Durchmessers versehen. Daran anschließend sind Ausrichtevorsprünge 36 vorgesehen, um das Einsetzen eines Werkzeugs zu unterstützen, mit dem der Nagel 14 in den Untergrund eingebracht wird, wenn das Befestigungselement montiert wird. Die Ausrichtevorsprünge 36 erstrecken sich in der Längsrichtung des Hohlschafts 12 und sind im Winkel von 90° voneinander angeordnet.

Um das Befestigungselement bei der Montage am Untergrund festzulegen, wird der Nagel 14 beispielsweise mittels der Bolzenschubtechnik in den Untergrund hineingetrieben. In Abhängigkeit von dem dabei vom Untergrund auf den Nagel 14 ausgeübten Widerstand muß ein unterschiedlich hoher Teil von überschüssiger Energie mittels der Bremsvorrichtung umgesetzt werden, die durch die Rippen 22 und 24 gebildet ist. Diese Bremsvorrichtung verhindert, daß der Nagel 14, wenn der Untergrund dem Nagel nur einen geringen Widerstand entgegensetzt, durch die vom Teller 26 abgewandte Seite des Befestigungselementes hindurchgedrückt wird. Das Abbremsen des Nagels erfolgt bei der gezeigten Ausführungsform zum einen durch die Rippen 22 der ersten Gruppe, die vom Kopf 18 des Nagels verformt werden, wenn dieser über die in Figur 2 gezeigte Stellung hinaus relativ zur Führungshülse 10 verschoben wird, und zum anderen sukzessive mittels der rampenartigen Rippen 24, die einen Widerstand bereitstellen, der mit zunehmendem Vorschub des Nagels 14 ansteigt. Auf diese Weise ist ein sicheres Abbremsen des Nagels gewährleistet. Da der Hohlschaft 12 die Außenseite der Führungshülse 10 umgreift, können die Länge der Führungshülse und des Hohlschaftes sowie die Anordnung der Profilierungen an den beiden Teilen frei nach den konstruktiven Anforderungen festgelegt werden, ohne daß es zu einer Beeinflussung der Bremsvorrichtung kommt, die im Inneren der Führungshülse 10 angeordnet ist.

## Patentansprüche

1. Befestigungselement, insbesondere für Dämmplatten, mit einer Führungshülse (10), einem Nagel (14) und einem Hohlschaft (12), wobei der Nagel (14) verschiebbar in der Führungshülse (10) aufgenommen ist und die Fuhrungshülse (10) eine Bremsvorrichtung (22, 24) für den Nagel (14) sowie eine Profilierung (20) aufweist, und wobei der Hohlschaft (12) mit einer zur Profilierung (20) der Führungshülse (10) komplementären Profilierung (32) versehen ist und einen Teller (26) aufweist, der an einem zu befestigenden Gegenstand angreifen kann, dadurch gekennzeichnet, daß die Bremsvorrichtung aus mehreren sich in der Längsrichtung der Führungshülse (10) erstreckenden Rippen (22, 24) besteht, die auf der Innenwand der Führungshülse (10) ausgebildet sind, und daß die Führungshülse (10) im Inneren des Hohlschafts (12) aufgenommen ist.

2. Befestigungselement nach Anspruch 1, dadurch gekennzeichnet, daß die Profilierungen, die auf der Außenfläche der Führungshülse (10) und auf der Innenfläche des Hohlschafts (12) ausgebildet sind, durch jeweils einen Gewindegang (20, 32) gebildet sind.

3. Befestigungselement nach Anspruch 1, dadurch gekennzeichnet, daß die Profilierungen (20, 32), die auf der Außenfläche der Führungshülse (10) und auf der Innenfläche des Hohlschafts (12) ausgebildet sind, durch mehrere aufeinanderfolgende, ringförmige Erhebungen gebildet sind, die sich jeweils in einer zur Längsachse der Führungshülse (10) und des Hohlschafts (12) senkrechten Ebene erstrecken.

4. Befestigungselement nach einem der vorhergehenden Ansprüche, dadurch gekennzeichnet, daß sich die Profilierung (32) des Hohlschafts (12) nur über einen kleinen Teil von dessen Länge erstreckt.

5. Befestigungselement nach Anspruch 4, dadurch gekennzeichnet, daß die Profilierung (32) am vom Teller (26) abgewandten Ende des Hohlschafts (12) angeordnet ist.

6. Befestigungselement nach einem der vorhergehenden Ansprüche. dadurch gekennzeichnet, daß die Rippen (22, 24) in zwei Gruppen unterteilt sind, wobei die Rippen (22) der ersten Gruppe jeweils zwischen den Rippen (24) der zweiten Gruppe angeordnet sind.

7. Befestigungselement nach Anspruch 6, dadurch gekennzeichnet, daß die einander zugewandten Vorderflächen der Rippen (22) der ersten Gruppe einen konstanten Abstand voneinander haben, der etwa dem Durchmesser des Schaftes des Nagels (14) entspricht.

8. Befestigungselement nach Anspruch 7, dadurch gekennzeichnet, daß die Rippen (22) der ersten Gruppe am dem Teller (26) zugewandten Ende abgerundet sind.

9. Befestigungselement nach einem der Ansprüche 6 bis 8, dadurch gekennzeichnet, daß die einander zugewandten Vorderflächen der Rippen (24) der zweiten Gruppe einen Abstand voneinander haben, der sich ausgehend von einem Abstand am dem Teller (26) zugewandten Ende, der etwa dem Durchmesser des Kopfes (18) des Nagels (14) entspricht, verringert.

10. Befestigungselement nach einem der vorhergehenden Ansprüche, dadurch gekennzeichnet, daß sich die Rippen (22, 24) in einer zur Längsachse der Führungshülse (10) radialen Richtung erstrecken.

11. Befestigungselement nach einem der vorhergehenden Ansprüche, dadurch gekennzeichnet, daß der Hohlschaft (12) an dem Ende, an dem auch der Teller (26) angeordnet ist, auf seiner Innenfläche mit Ausrichtevorsprüngen (36) versehen ist.
